# EUROPÄISCHE PATENTANMELDUNG

(11) **EP 2 869 141 A2**
(43) Veröffentlichungstag der Anmeldung: **06.05.2015**
(21) Anmeldenummer: 14191059.6
(22) Anmeldetag: 30.10.2014
(51) Int. Cl.: G04D 7/00

(54) **Uhrenträger**

(30) Priorität: 30.10.2013 EP 13190938
(71) Anmelder: M & E Uhrenbeweger Manufaktur GmbH, 67273 Weisenheim am Berg (DE)
(72) Erfinder: Espenner, Olivier, 67273 Weisenheim am Berg (DE)
(74) Vertreter: Baier, Martin

(57) **Zusammenfassung**

Die vorliegende Erfindung betrifft einen Uhrenträger (17) zur Aufnahme in einen Aufnahmezylinder (3, 5, 7) eines Uhrenbewegers (1), umfassend
- einen viskoelastischen Grundkörper (101) mit im Wesentlichen zylindrischer Form und zwei Endflächen (103a, 103b), wobei in der Umfangsfläche (105) des viskoelastischen Grundkörpers (101) zwei gegenüberliegende Aufnahmemulden (107a, 107b) für eine mechanische Automatikuhr angeordnet sind, und
- eine Beschichtung (111) zur Verbesserung der Haftung des Uhrenträgers (17) in dem Aufnahmezylinder (3, 5, 7) auf zumindest einem Teilbereich der Umfangsfläche (105) des viskoelastischen Grundkörpers (101).

Die vorliegende Erfindung betrifft ferner einen Uhrenbeweger (1) umfassend zumindest einen erfindungsgemäßen Uhrenträger (17) sowie ein Verfahren zum Aufziehen von mechanischen Automatikuhren unter Verwendung eines erfindungsgemäßen Uhrenträgers (17) und des erfindungsgemäßen Uhrenbewegers (1).

## Beschreibung

Die vorliegende Erfindung betrifft einen Uhrenträger für aufzuziehende Uhren, der zur Aufnahme in einen Aufnahmezylinder eines Uhrenbewegers vorgesehen ist, sowie auf einen Uhrenbeweger und ein Verfahren zum Aufziehen von mechanischen Automatikuhren.

Uhrenbeweger dienen im Allgemeinen zum Aufziehen von mechanischen Automatikuhren. Solche mechanischen Automatikuhren sind prinzipiell darauf ausgelegt, dass sie durch das Tragen am Handgelenk und die daraus resultierenden Bewegungen ständig aufgezogen werden. Ist die Uhr voll aufgezogen, das heißt, ist die Antriebsfeder der Uhrenmechanik voll vorgespannt, so ist je nach Bauart und Funktionsumfang der Uhr eine Laufzeit, bzw. eine sogenannte Gangreserve, von 20 bis 40 Stunden sichergestellt. Sofern die Uhr nicht getragen wird, wenn also keine regelmäßige Bewegung stattfindet, bleibt das Uhrwerk nach Ende der Gangreserve stehen und die Uhr muss manuell aufgezogen werden.

Durch das Stehenbleiben der Uhr muss aber nicht nur erneut die aktuelle Uhrzeit eingestellt werden, sondern insbesondere bei hochwertigen Uhren auch die sogenannten Komplikationen, beispielsweise Wochentage, Monate, Mondphasen, Zeitzonen etc.. Dies ist nicht nur eine unnötige zeitliche Belastung für den Träger der Uhr, sondern kann teilweise nur von entsprechend ausgebildetem Personen wie Uhrmachern vorgenommen werden. Daneben hat ein Stehenbleiben des Uhrwerks auch mechanische Auswirkungen, beispielsweise weil sich bei Stillstand des Uhrwerks die Viskosität des Schmierstoffs in den Lagern der bewegten Teile ändert. Bleibt eine Uhr häufig über längere Zeit stehen, kann dies zu einer Beeinträchtigung des Uhrwerks führen.

Uhrenbeweger sind aus dem Stand der Technik prinzipiell bekannt. So beschreibt beispielsweise EP 1 780 614 A1 einen Tourbillon Uhrenbeweger, bei dem ein Uhrenhalter in einer Trommel aufbewahrt und mittels angetriebener Walzen um eine Längsachse bewegt wird. Der Uhrenträger wird nicht konkret beschrieben, er soll lediglich in die Trommel einsetzbar sein und eine Uhr halten können.

Eine konkretere Lösung bietet WO 2000/017713 A1, die eine Vorrichtung zum Bewegen und Aufbewahren von Uhren beschreibt. Der Uhrenträger ist hier als einfacher zylindrischer Block aus einem verformbaren Material ausgestaltet, der in eine drehbare Trommel gedrückt wird und dort eine auf ihn aufgebrachte Uhr festhält. Ferner offenbart US 2005/0254352 A1 einen steuerbaren Uhraufzieher für sich selbst aufziehende Uhren, in dem ein Drehtisch zum Halten und Drehen der Uhr vorgesehen ist. Zur Aufnahme einer Uhr wird ein Haltestück mit einer im Wesentlichen zylindrischen Form beschrieben, dessen Größe für ein Einsetzen in eine Öffnung des Drehtischs bemessen ist. Die Ränder des Haltestücks können abgeschrägt sein, um eine Uhr darauf zu befestigen. Ferner kann das Haltestück für eine rasche Komprimierbarkeit und Dekomprimierbarkeit in axialer Richtung ausgestaltet sein, um die Anbringung der Uhr darauf zu erleichtern. Das Haltestück kann durch einen internen zylindrischen Block aus einem offenzelligen Schaum gebildet und mit einer Hülle aus porösem Material umgeben sein.

Nachteilig am Stand der Technik ist, dass abhängig von der Größe und dem Gewicht der aufzuziehenden Uhr und abhängig vom Material des Uhrenträgers dessen Klemmwirkung in der Trommel nicht ausreichend ist, um die aufzuziehende Uhr sicher in der Trommel zu halten. Zudem kann das Material des Uhrenträgers altern, so dass seine Klemmwirkung ebenfalls verloren geht.

Es ist daher ein Ziel der vorliegenden Erfindung, einen Uhrenträger zu schaffen, der jede Art von aufzuziehender Uhr unabhängig von ihrer Größe oder ihrem Gewicht sicher und dauerhaft in einem Aufnahmezylinder festhält, auch wenn der Aufnahmezylinder um seine Längsachse in eine Drehbewegung versetzt wird.

Diese Aufgabe wird gemäß der vorliegenden Erfindung durch einen Uhrenträger (17) zur Aufnahme in einen Aufnahmezylinder (3, 5, 7) eines Uhrenbewegers (1) gelöst, umfassend
- einen viskoelastischen Grundkörper (101) mit im Wesentlichen zylindrischer Form und zwei Endflächen (103a, 103b), wobei in der Umfangsfläche (105) des viskoelastischen Grundkörpers (101) zwei gegenüberliegende Aufnahmemulden (107a, 107b) für eine mechanische Automatikuhr angeordnet sind, und
- eine Beschichtung (111) zur Verbesserung der Haftung des Uhrenträgers (17) in dem Aufnahmezylinder (3, 5, 7) auf zumindest einem Teilbereich der Umfangsfläche (105) des viskoelastischen Grundkörpers (101).

Ein weiterer Gegenstand der vorliegenden Erfindung ist ein Uhrenträger (17) zur Aufnahme in einen Aufnahmezylinder (3, 5, 7) eines Uhrenbewegers (1) gelöst, umfassend
- einen viskoelastischen Grundkörper (101) mit im Wesentlichen zylindrischer Form und zwei Endflächen (103a, 103b), wobei in der Umfangsfläche (105) des viskoelastischen Grundkörpers (101) zwei gegenüberliegende Aufnahmemulden (107a, 107b) für eine mechanische Automatikuhr angeordnet sind, und
- eine Beschichtung (111) zur Erhöhung der Haftung des Uhrenträgers (17) in dem Aufnahmezylinder (3, 5, 7), die auf zumindest einem Teilbereich der Umfangsfläche (105) des viskoelastischen Grundkörpers (101) aufgebracht ist.

Der vorstehend definierte Uhrenträger (17) zeichnet sich insbesondere dadurch aus, dass er eine in einem der Aufnahmezylinder (3, 5, 7) angeordnete Uhr sicher und zuverlässig in dem Aufnahmezylinder (3, 5, 7) festhält, ohne dass der Uhrenträger (17) an der Innenwand des Aufnahmezylinders (3, 5, 7) gleitet.

Im Folgenden wird die vorliegende Erfindung im Detail dargestellt.

In einem ersten Aspekt betrifft die vorliegende Erfindung einen Uhrenträger (17) zur Aufnahme in einen Aufnahmezylinder (3, 5, 7) eines Uhrenbewegers (1). Der Uhrenträger (17) umfasst einen viskoelastischen Grundkörper (101) mit im Wesentlichen zylindrischer Form und zwei Endflächen (103a, 103b), wobei in der Umfangsfläche (105) des viskoelastischen Grundkörpers (101) zwei gegenüberliegende Aufnahmemulden (107a, 107b) für eine mechanische Automatikuhr angeordnet sind. Der Uhrenträger (17) umfasst ferner eine Beschichtung (111) zur Verbesserung, das heißt Erhöhung der Haftung des Uhrenträgers (17) in dem Aufnahmezylinder (3, 5, 7), die auf zumindest einem Teilbereich der Umfangsfläche (105) des viskoelastischen Grundkörpers (101) aufgebracht ist.

Der erfindungsgemäße Uhrenträger (17) weist gegenüber dem Stand der Technik den Vorteil auf, dass er insbesondere durch die Beschichtung (111) auf seiner Umfangsfläche (105) sicher an der Innenfläche eines Aufnahmezylinders (3, 5, 7) haftet, so dass er auch bei der Bestückung mit einer großen und schweren Uhr bei einer Bewegung des Aufnahmezylinders (3, 5, 7) nicht gleitet. Vielmehr erhöht die erfindungsgemäße Beschichtung (111) die Haftung zwischen dem Uhrenträger (17) und der Innenwand des Aufnahmezylinders (3, 5, 7) derart, dass keine unerwünschte Bewegung stattfindet. Insofern kann von einem im Wesentlichen kraftschlüssigen Kontakt zwischen Uhrenträger (17) und Aufnahmezylinder (3, 5, 7) gesprochen werden.

Unter "Aufnahmezylinder" wird im Wesentlichen ein rohrförmiger Körper verstanden, dessen Innendurchmesser so ausreichend dimensioniert ist, dass eine Uhr auf dem erfindungsgemäßen Uhrenträger (17) darin angeordnet werden kann. Der Innendurchmesser des Aufnahmezylinders (3, 5, 7) beträgt im Allgemeinen 100 mm bis 50 mm, bevorzugt 90 mm bis 60 mm, besonders bevorzugt 75 mm bis 65 mm und insbesondere 70 mm.

Unter "Uhr" werden im Sinne der vorliegenden Erfindung insbesondere Uhren verstanden, deren mechanisches Uhrwerk einen automatischen Aufzug aufweist. Dies sind häufig Armbanduhren, können aber prinzipiell alle Arten von mechanischen Uhren mit automatischem Aufzug sein.

Mit "viskoelastischer Grundkörper" wird ein Element bezeichnet, das sich in gewissen Grenzen reversibel deformieren lässt, um einerseits eine Uhr darauf aufzubringen und festzuhalten und andererseits so weit zusammengedrückt werden kann, dass ein problemloses Einsetzen in einen Aufnahmezylinder (3, 5, 7) möglich ist.

Die erfindungsgemäße Beschichtung (111) wird bei der Herstellung des Uhrenträgers (17) in geeigneter Weise auf den viskoelastischen Grundkörper (101) aufgebracht. Die Beschichtung (111) ist von dem viskoelastischen Grundkörper (101) verschieden.

Die Formulierung "zur Verbesserung der Haftung des Uhrenträgers (17) in dem Aufnahmezylinder (3, 5, 7)" ist im Sinne der vorliegenden Erfindung so zu verstehen, dass die Haftung des erfindungsgemäßen Uhrenträgers (17) in dem Aufnahmezylinder (3, 5, 7) verglichen mit einem gattungsgemäßen Uhrenträger, der keine erfindungsgemäße Beschichtung (111) aufweist, erhöht ist.

Zum Zusammendrücken weist der viskoelastische Grundkörper (101) vorzugsweise Griffmulden (115) auf, die zueinander gegenüberliegend in der Umfangsfläche (105) angeordnet sind.

Die "Aufnahmemulden" sind ebenfalls Vertiefungen in der Umfangsfläche (105), die so ausgestaltet sind, dass sie beispielsweise das Armband einer Uhr aufnehmen, ohne dass dieses in Kontakt mit der Innenfläche des Aufnahmezylinders (3, 5, 7) kommt und daran schleift.

Um einerseits die Haftung des Uhrenträgers (17) in dem Aufnahmezylinder (3, 5, 7) zu verbessern, andererseits aber ein problemloses Einsetzen des Uhrenträgers (17) in den Aufnahmezylinder (3, 5, 7) zu gewährleisten, kann die Beschichtung (111) flächig, punktförmig, linienförmig und/oder streifenförmig auf der Umfangsfläche (105) aufgebracht sein. Darüber hinaus ist auch eine vollflächige Beschichtung (111) möglich.

Vorzugsweise umfasst die Beschichtung (111) Kautschuk, Latex, Silikon und/oder Polyurethan. Diese Materialien zeichnen sich durch gute Haftung an glatten Flächen wie den Innenflächen des Aufnahmezylinders (3, 5, 7) aus, bei gleichzeitiger Alterungsbeständigkeit.

Zu der verbesserten Haftung kann ferner die Weiterbildung beitragen, dass der Außendurchmesser (D_{A}) des Uhrenträgers (17) 0,1 % bis 10 % größer ist als der Innendurchmesser des Aufnahmezylinders (3, 5, 7). Hierdurch wird durch die Viskoelastizität des Grundkörpers (101) die Klemmkraft des Uhrenträgers (17) in dem Aufnahmezylinder (3, 5, 7) erhöht. Bei einem Maß von weniger als 0,1 % ist keine ausreichende Klemmwirkung mehr zu beobachten, während bei einem Maß von mehr als 10% der Uhrenträgers (17) übermäßig deformiert werden muss, um ihn in den Aufnahmezylinder (3, 5, 7) einzusetzen.

Außendurchmesser (D_{A}) des Uhrenträgers (17) beträgt vorzugsweise 101 mm bis 51 mm, bevorzugt 91 mm bis 61 mm, besonders bevorzugt 76 mm bis 66 mm und insbesondere 71 mm.

In einer weiteren Ausführungsform des Uhrenträgers (17) kann auf zumindest eine der zwei Endflächen (103a, 103b) eine formstabile Scheibe (113) aufgebracht sein. Diese dient insbesondere der sicheren Halterung und Abstützung des Uhrengehäuses gegenüber dem viskoelastischen Grundkörper (101). "Formstabil" bedeutet in diesem Zusammenhang, dass die Scheibe (113) aus einem festen, steifen Material besteht und nicht ohne weiteres deformiert werden kann.

Vorzugsweise weist die formstabile Scheibe (113) eine Außenkontur auf, die im Wesentlichen der Querschnittskontur des viskoelastischen Grundkörpers (101) entspricht. Hierdurch wird gewährleitet, dass die Scheibe (113) gut an dem viskoelastischen Grundkörper (101) anliegt und eine hervorragende Optik zeigt.

Damit die Scheibe (113) beim Einsetzen des Uhrenträgers (17) in einen Aufnahmezylinders (3, 5, 7) nicht klemmt, hat es sich als vorteilhaft erwiesen, wenn die Außenkontur der formstabilen Scheibe (113) 0,1 % bis 10 % kleiner ist als der Innendurchmesser des Aufnahmezylinders (3, 5, 7). Ein geringeres Maß als 0,1 % stellt kein klemmfreies Einsetzen sicher, während ein Maß von mehr als 10 % die Optik des Uhrenträgers (17) stark beeinflusst.

In einer bevorzugten Ausführungsform des erfindungsgemäßen Uhrenträgers (17) kann der der viskoelastische Grundkörper (101) und/oder die formstabile Scheibe (113) eine Ummantelung (109) umfassen. Neben einer Erhöhung der optischen Wertigkeit führt die Ummantelung (109), abhängig von ihrem Material, zu einem verbesserten Sitz der Uhr auf dem Uhrenträger (17).

Die Ummantelung (109) wird als eine gesonderte Schicht auf den viskoelastischen Grundkörper (101) und/oder die formstabile Scheibe (113) aufgebracht. Beispielsweise wird der viskoelastische Grundkörper (101) und/oder die formstabile Scheibe (113) mit dem Material der Ummantelung (109) bezogen oder mit dem Material der Ummantelung (109) beschichtet.

Für den Fall, dass der viskoelastische Grundkörper (101) eine Ummantelung (109) umfasst, wird die erfindungsgemäße Beschichtung (111) auf die Ummantelung (109) auf zumindest einem Teilbereich der Umfangsfläche (105) des viskoelastischen Grundkörpers (101) aufgebracht.

Vorzugsweise umfasst die Ummantelung (109) Textilien, Leder, Kunststoffmaterialien und/oder Beflockung. Durch die Wahl eines geeigneten Materials kann der Halt der Uhr auf dem Uhrenträger (17) verbessert werden.

Es sind auch Ausführungsformen vorgesehen, in denen nur der viskoelastische Grundkörper (101) mit der Ummantelung (109) versehen ist, während das Material der formstabilen Scheibe (113) sichtbar bleibt, um einen optischen Akzent zu setzen. Dies kann beispielsweise eine formstabile Scheibe (113) aus einem edlen Holz sein, während der Grundkörper (101) mit einem farblich passenden Samt ummantelt ist.

Es ist in einer weiteren Ausführungsform des erfindungsgemäßen Uhrenträgers (17) bevorzugt, wenn der viskoelastische Grundkörper (101) einen Kern (101 a) aus einem ersten viskoelastischen Material und zumindest eine an den Kern (101 a) angrenzende Trägerschicht (101b, 101c) aus einem zweiten viskoelastischen Material umfasst, wobei das erste viskoelastische Material eine geringere Steifigkeit hat als das zweite viskoelastische Material.

Durch diese Merkmalskombination wird erreicht, dass durch den weniger steifen, d.h. weicheren, Kern (101 a) sich der Grundkörper (101) in Richtung seiner Längsachse deformieren lässt, während seine Endabschnitte von den steiferen Trägerschichten (101b, 101c) gebildet werden.

Erfindungsgemäß ist ein Aufbau bevorzugt, der in Richtung der Längsachse des Grundkörpers (101) auf beiden Seiten des Kerns (101 a) je eine Trägerschicht (101 b, 101c) umfasst. Vorzugsweise haben die Trägerschichten eine Dicke von jeweils 5 mm bis 15 mm, insbesondere 10 mm, während der Kern (101 a) eine Dicke von 20 mm bis 40 mm, insbesondere 30 mm hat.

Um die vorstehend beschriebene Merkmalskombination zu erreichen, hat es sich als vorteilhaft herausgestellt, wenn der Kern (101 a) Polyurethanschaum und die angrenzende Trägerschicht (101b, 101c) einen geschlossenzelligen vernetzten Polyethylen-Schaumstoff umfasst. Der Polyurethanschaum bildet so den weicheren Kern, während der vernetzte Polyethylen-Schaumstoff deutlich steifer ist. Geschlossenzellige vernetzte Polyethylen-Schaumstoffe sind beispielsweise unter dem Handelsnamen "Plastazote LD 18" erhältlich.

Es ist ferner bevorzugt, dass die formstabile Scheibe (113) Kunststoff, Metall, Karton und/oder Holz umfasst.

Es ist insbesondere bevorzugt, wenn die formstabile Scheibe (113) Polymethylmethacrylat umfasst. Eine besonders bevorzugte Ausführung des Polymethylmethacrylats ist Plexiglas^{®}.

In einem zweiten Aspekt bezieht sich die vorliegende Erfindung auf einen Uhrenbeweger (1) umfassend
- einen ersten Aufnahmezylinder (3), der um seine Längsachse drehbar gelagert ist,
- eine Anzahl zweiter Aufnahmezylinder (5), die jeweils um ihre Längsachse drehbar geführt sind,
- eine Anzahl dritter Aufnahmezylinder (7), die jeweils um ihre Längsachse drehbar geführt sind,
- zumindest ein Gehäusebauteil (9) mit einer im Wesentlichen kreisrunden Öffnung (11), das den ersten Aufnahmezylinder (3) und die zweiten und dritten Aufnahmezylinder (5, 7) aufnimmt, und
- zumindest einen erfindungsgemäßen Uhrenträger (17), wie er vorstehend beschrieben wird.

Der vorstehend beschriebene Uhrenbeweger (1) zeichnet sich dadurch aus, dass eine auf dem erfindungsgemäßen Uhrenträger (17) in einem der Aufnahmezylinder (3, 5, 7) angeordnete Uhr gleichmäßig und zuverlässig bewegt wird, während es durch einfaches Umkehren der Drehbewegung des Aufnahmezylinders (3, 5, 7) möglich ist, die Bewegung der Uhr zu ändern und damit eine andere mechanische Belastung auf die Uhrenmechanik auszuüben. Dies führt zu dem Vorteil, dass eine einseitige mechanische Belastung der Uhrenmechanik verhindert wird, so dass die Lebensdauer erhöht und die Wartungsintervalle der Mechanik verlängert werden können. Die Uhr wird dabei von dem erfindungsgemäßen Uhrenträger (17) sicher und dauerhaft in dem jeweiligen Aufnahmezylinder (3, 5, 7) gehalten.

In einem dritten Aspekt bezieht sich die vorliegende Erfindung auf ein Verfahren zum Aufziehen von mechanischen Automatikuhren unter Verwendung eines erfindungsgemäßen Uhrenträgers (17), wie er vorstehend beschrieben wird, und des vorstehend beschriebenen Uhrenbewegers (1), umfassend die Schritte:
a) Befestigen zumindest einer mechanischen Automatikuhr auf einem erfindungsgemäßen Uhrenträger (17),
b) Einsetzen des Uhrenträgers (17) mit der darauf befestigten mechanischen Automatikuhr in einen ersten, zweiten oder dritten Aufnahmezylinder (3, 5, 7) des Uhrenbewegers (1), indem zunächst der Uhrenträger (17) so zusammengedrückt wird, dass das Einsetzen des Uhrenträgers (17) ermöglicht wird, und dann der Uhrenträger (17) freigegeben wird, so dass durch seine Viskoelastizität die Umfangsfläche (105) des Uhrenträgers (17) mit der Beschichtung (111) zumindest teilweise an die Innenflächen der Aufnahmezylinder (3, 5, 7) angelegt wird, und
c) Antreiben des ersten Aufnahmezylinders (3) oder der dritten Aufnahmezylinder (7), so dass die Aufnahmezylinder (3, 5, 7) in eine Drehbewegung versetzt werden,
   wobei durch die Drehbewegung der Aufnahmezylinder (3, 5, 7) die zumindest eine mechanische Automatikuhr aufgezogen wird.

Mit dem erfindungsgemäßen Verfahren unter Verwendung des erfindungsgemäßen Uhrenträgers (17) ist es möglich, gleichzeitig mehrere mechanische Automatikuhren zuverlässig und gleichmäßig aufzuziehen.

Weitere Merkmale, Vorteile und Anwendungsmöglichkeiten ergeben sich aus der nachfolgenden Beschreibung von Ausführungsbeispielen der Erfindung anhand der beigefügten Figuren. Dabei bilden alle beschriebenen und/oder bildlich dargestellten Merkmale für sich oder in beliebiger Kombination den Gegenstand der Erfindung, auch unabhängig von ihrer Zusammenfassung in den Ansprüchen oder deren Rückbeziehung.

Es zeigen:
- Figur 1: eine schematische Ansicht eines erfindungsgemäßen Uhrenträgers 17 in einer bevorzugten Ausführungsform,
- Figuren 2a, 2b, 2c: schematische Ansichten eines erfindungsgemäßen Uhrenträgers 17 mit verschiedenen Ausführungsformen der Beschichtung 111,
- Figur 3: eine Querschnittsansicht durch einen erfindungsgemäßen Uhrenträger 17 in einer bevorzugten Ausführungsform,
- Figur 4: eine Querschnittsansicht durch einen erfindungsgemäßen Uhrenträger 17 in einer alternativen bevorzugten Ausführungsform,
- Figur 5: eine schematische Ansicht eines erfindungsgemäßen Uhrenbewegers 1 in einer bevorzugten Ausführungsform und
- Figur 6: einen in Figur 5 dargestellten erfindungsgemäßen Uhrenbeweger 1 mit eingesetzten erfindungsgemäßen Uhrenträgern 17.

Figur 1 stellt schematisch eine bevorzugte Ausführungsform des erfindungsgemäßen Uhrenträgers 17 dar. Der viskoelastische Grundkörper 101 hat eine im Wesentlich zylindrische Form, wobei auf seiner Umfangsfläche 105 zwei sich gegenüber liegende Aufnahmemulden 107a, 107b für eine mechanische Automatikuhr und um 90° versetzt dazu zwei sich gegenüber liegende Griffmulden 115 vorgesehen sind. Die verbleibenden Teilbereiche der Umfangsfläche 105 bilden in gedachter Vervollständigung die Zylinderform. Die verbleibenden Teilbereiche liegen an der Innenfläche des Aufnahmezylinders 3, 5, 7 an.

Auf der Endfläche 103a ist in der Darstellung der Figur 1 eine formstabile Scheibe 113 dargestellt, die im Wesentlichen die gleiche Kontur wie der Querschnitt des viskoelastischen Grundkörpers 101 hat. Allerdings sind in der Darstellung der Figur 1 die Ecken der Scheibe 113 weniger weit ausgestaltet, so dass diese beim Einsetzen des Uhrenträgers 17 in den Aufnahmezylinder 3, 5, 7 nicht klemmen.

Der Außendurchmesser D_{A} des Uhrenträgers 17 ist um 0,1 % bis 10 %, insbesondere 5 % größer als der Innendurchmesser des Aufnahmezylinders 3, 5, 7.

Die Figuren 2a, 2b und 2c stellen verschiedene Ausführungsformen der Beschichtung 111 schematisch dar. Die Beschichtung 111 kann in Form von Querstreifen (Fig. 2a), Punkten (Fig. 2b) oder Längsstreifen (Fig. 2c) ausgeführt sein.

Einen Querschnitt durch den Uhrenträges 17 entlang seiner Längsachse stellt Figur 3 schematisch dar. Beiderseits des Kerns 101 a aus einem Polyurethanschaum sind Trägerschichten 101b, 101c aus einem geschlossenzelligen vernetzten Polyethylen-Schaumstoff aufgebracht, der unter dem Handelsnahmen "Plastazote LD 18" erhältlich ist. Der Kern 101a ist in dieser Ausführungsform 30 mm dick, während die beiden Trägerschichten 101 b, 101 c jeweils 10 mm dick sind.

An den beiden Endflächen 103a, 103b sind formstabile Scheiben 113 aus Plexiglas^{®} angeordnet, auf denen das Uhrengehäuse bzw. der Armbandverschluss der Uhr ruhen und stabil gelagert sind.

Nicht dargestellt in den Figuren ist die Ummantelung 109. Im Falle des viskoelastischen Grundkörpers 101 wird diese so aufgebracht, dass sich ggf. überlappende Abschnitte des Ummantelungsmaterials an den Endflächen 103a, 103b befinden. Die Scheibe 113 wird so ummantelt, dass sich ggf. überlappende Abschnitte der Ummantelung 109 auf der Rückseite befinden, so das nach dem Fügen von ummanteltem Grundkörper 101 und ummantelter Scheibe 113 keine optisch störenden Nähte oder Überlappungen der Ummantelung 109 sichtbar sind.

Figur 4 stellt eine weitere Ausführungsform dar, in welcher der viskoelastische Grundkörper 101 mehrschichtig aufgebaut ist. Zwischen zwei Kernen 101 a ist zunächst eine Trägerschicht 101 d eingebracht. Die Außenseiten der beiden Kerne 101 a werden von zwei weiteren Trägerschichten 101b, 101c bedeckt, so dass ein fünfschichtiger Aufbau entsteht. Diese Ausführungsform ist aufgrund der drei Trägerschichten 101b, 101c, 101 d einerseits stabiler, hat aber andererseits durch die beiden Kerne 101 a weiterhin eine ausreichende Deformierbarkeit für die Aufnahme der Uhr. In dieser Ausführungsform haben die drei Trägerschichten 101b, 101c, 101d jeweils eine Dicke von 7 mm und die beiden Kerne 101a jeweils eine Dicke von 15 mm.

In Figur 5 ist eine bevorzugte Ausführungsform des erfindungsgemäßen Uhrenbewegers 1 dargestellt. Darin ist zentral ein Aufnahmezylinder 3 angeordnet, der an seinen beiden gegenüberliegenden Enden jeweils einen Flansch 13 aufweist. Um den Aufnahmezylinder 3 sind fünf Aufnahmezylinder 5a, 5b, 5c, 5d, 5e angeordnet, die jeweils mit ihrer Mantelfläche die Mantelfläche des Aufnahmezylinders 3 berühren, die untereinander jedoch voneinander beabstandet sind. Hierdurch wird sichergestellt, dass die Drehbewegung des Aufnahmezylinders 3, die in eine entgegengesetzte Drehbewegung der Aufnahmezylinder 5a, 5b, 5c, 5d, 5e übertragen wird, nicht gehemmt wird. Die Aufnahmezylinder 5a, 5b, 5c, 5d, 5e bilden eine zweite Anordnungsebene. Die Aufnahmezylinder 5a, 5b, 5c, 5d, 5e weisen an ihren gegenüberliegenden Enden keinen Flansch 13 auf, sondern werden zwischen den Flanschen 13 des Aufnahmezylinders 3 geführt.

In einer dritten Anordnungsebene sind die Aufnahmezylinder 7a, 7b, 7c, 7d, 7e angeordnet, die wiederum jeweils an ihren Enden Flansche 13 aufweisen. Wie der Figur 5 zu entnehmen ist, stehen die Aufnahmezylinder 7a, 7b, 7c, 7d, 7e untereinander nicht in Kontakt, jeweils ein Aufnahmezylinder 7a, 7b, 7c, 7d, 7e steht jedoch mit zwei Aufnahmezylindern 5a, 5b, 5c, 5d, 5e in kraftschlüssigem Kontakt, so dass die jeweiligen Drehbewegungen der Aufnahmezylinder 5a, 5b, 5c, 5d, 5e zu entgegengesetzten Drehbewegungen der Aufnahmezylinder 7a, 7b, 7c, 7d, 7e umgesetzt werden.

Die Aufnahmezylinder 7a, 7b, 7c, 7d, 7e stehen wiederum in kraftschlüssigem Kontakt mit den kreisrunden Öffnungen 11 zweier parallel voneinander beabstandeter Gehäusebauteile 9 und greifen mit ihren Flanschen 13 so ein, dass sie in ihrer Bewegung sicher gehalten werden. Die Gehäusebauteile 9 sind auf einem Sockel 19 befestigt und werden durch geeignete, in den Figuren nicht dargestellte Befestigungsmittel voneinander beabstandet gehalten.

Durch eine Drehbewegung des Aufnahmezylinders 3 werden die Aufnahmezylinder 5a, 5b, 5c, 5d, 5e sowohl um ihre Längsachse gedreht, als auch auf einer zu dem Aufnahmezylinder 3 konzentrischen Kreisbahn K1 bewegt. Diese Bewegung wird auch auf die Aufnahmezylinder 7a, 7b, 7c, 7d, 7e übertragen, die sich ebenfalls nicht nur um ihre eigene Längsachse drehen, sondern sich auch auf einer weiteren zu dem Aufnahmezylinder 3 konzentrischen Kreisbahn K2 bewegen. Die unterschiedlichen Drehbewegungen der Aufnahmezylinder 3, 5a, 5b, 5c, 5d, 5e, 7a, 7b, 7c, 7d, 7e werden in Figur 5 dargestellt.

Der dargestellte Uhrenbeweger 1 mit dem erfindungsgemäßen Uhrenträger 17 ist so ausgestaltet, dass er nicht nur durch seine zuverlässige und gleichmäßige Bewegung das Aufziehen von mechanischen Automatikuhren sicherstellt, sondern gleichzeitig eine optisch ansprechende Präsentation der Uhren ermöglicht. Hierzu werden einzelne Uhren auf den erfindungsgemäßen Uhrenträgern 17 aufgesetzt und diese Uhrenträger 17 so in die jeweiligen Aufnahmezylinder 3, 5, 7 eingesetzt, dass das Zifferblatt zum Betrachter hin zeigt. Figur 6 zeigt schematisch die Anordnung der erfindungsgemäßen Uhrenträger 17 in den Aufnahmezylindern 3, 5, 7 eines erfindungsgemäßen Uhrenbewegers 1. Beim Betrieb des erfindungsgemäßen Uhrenbewegers 1 ergibt sich so eine harmonische Karussellbewegung, in der die Uhren während ihres Aufziehens förmlich umeinander tanzen, während sie durch die erfindungsgemäßen Uhrenträger 17 sicher gehalten werden.

Durch die offene Bauweise der einzelnen Aufnahmezylinder 5, 7 ist eine Betrachtung der aufzuziehenden Uhren von beiden Seiten möglich, indem von jeder Seite jeweils ein erfindungsgemäßer Uhrenträger 17 in jeden Aufnahmezylinder 5, 7 eingesetzt wird.

Das optische Erscheinungsbild des erfindungsgemäßen Uhrenträgers 17 des erfindungsgemäßen Uhrenbewegers 1 wird durch die Auswahl von hochwertigen Materialien noch unterstützt. Für die Ummantelung 109 des Uhrenträgers 17 können weiche Leder oder edle Textilien ebenso verwendet werden wie Beflockungen oder Materialien aus Kunststoff.

Ebenso können für die Aufnahmezylinder 3, 5, 7 beispielsweise transparente Materialien wie Plexiglas verwendet werden, während die Flansche 13 und das Gehäusebauteil 9 aus Aluminium, Edelstahl oder anderen hochwertigen Materialien gefertigt sind. Ebenso können einzelne Bauteile durch edle Hölzer, Stahl, Naturstein oder Glas aufgebaut sein oder verblendet beziehungsweise verkleidet werden.

### Bezugszeichenliste

- 1: Uhrenbeweger
- 3: erster Aufnahmezylinder
- 5a, 5b, 5c, 5d: zweite Aufnahmezylinder
- 7a, 7b, 7c, 7d: dritte Aufnahmezylinder
- 9: Gehäusebauteil
- 11: kreisrunde Öffnung
- 13: Flansch
- 15: Einrichtung zur Verbesserung des kraftschlüssigen Kontakts
- 17: Uhrenträger
- 19: Sockel
- 21: Befestigungsmittel
- 23: Bohrung
- 101: viskoelastischer Grundkörper
- 101a: Kern
- 101b, 101c, 101d: Trägerschicht
- 103a, 103b: Endflächen
- 105: Umfangsfläche
- 107a, 107b: Aufnahmemulden
- 109: Ummantelung
- 111: Beschichtung
- 113: formstabile Scheibe
- 115: Griffmulden
- D_{A}: Außendurchmesser

## Patentansprüche

1. Uhrenträger (17) zur Aufnahme in einen Aufnahmezylinder (3, 5, 7) eines Uhrenbewegers (1), umfassend
- einen viskoelastischen Grundkörper (101) mit im Wesentlichen zylindrischer Form und zwei Endflächen (103a, 103b), wobei in der Umfangsfläche (105) des viskoelastischen Grundkörpers (101) zwei gegenüberliegende Aufnahmemulden (107a, 107b) für eine mechanische Automatikuhr angeordnet sind, und
- eine Beschichtung (111) zur Verbesserung der Haftung des Uhrenträgers (17) in dem Aufnahmezylinder (3, 5, 7) auf zumindest einem Teilbereich der Umfangsfläche (105) des viskoelastischen Grundkörpers (101).

2. Uhrenträger (17) nach Anspruch 1, wobei die Beschichtung (111) flächig, punktförmig, linienförmig und/oder streifenförmig auf der Umfangsfläche (105) angeordnet ist.

3. Uhrenträger (17) nach Anspruch 1 oder 2, wobei die Beschichtung (111) Kautschuk, Latex, Silikon und/oder Polyurethan umfasst.

4. Uhrenträger (17) nach einem der Ansprüche 1 bis 3, wobei der Außendurchmesser (D_{A}) des Uhrenträgers (17) 0,1 % bis 10 % größer ist als der Innendurchmesser des Aufnahmezylinders (3, 5, 7).

5. Uhrenträger (17) nach einem der Ansprüche 1 bis 4, wobei auf zumindest eine der zwei Endflächen (103a, 103b) eine formstabile Scheibe (113) aufgebracht ist.

6. Uhrenträger (17) nach Anspruch 5, wobei die formstabile Scheibe (113) eine Außenkontur aufweist, die im Wesentlichen der Querschnittskontur des viskoelastischen Grundkörpers (101) entspricht.

7. Uhrenträger (17) nach Anspruch 5 oder 6, wobei die Außenkontur der formstabilen Scheibe (113) 0,1 % bis 10 % kleiner ist als der Innendurchmesser des Aufnahmezylinders (3, 5, 7).

8. Uhrenträger (17) nach einem der Ansprüche 1 bis 7, wobei der viskoelastische Grundkörper (101) und/oder die formstabile Scheibe (113) eine Ummantelung (109) umfasst.

9. Uhrenträger (17) nach Anspruch 8, wobei die Ummantelung (109) Textilien, Leder, Kunststoffmaterialen und/oder Beflockung umfasst.

10. Uhrenträger (17) nach einem der Ansprüche 1 bis 9, wobei der viskoelastische Grundkörper (101) einen Kern (101a) aus einem ersten viskoelastischen Material und zumindest eine an den Kern (101a) angrenzende Trägerschicht (101b, 101c) aus einem zweiten viskoelastischen Material umfasst, wobei das erste viskoelastische Material eine geringere Steifigkeit hat als das zweite viskoelastische Material.

11. Uhrenträger (17) nach Anspruch 10, wobei der Kern (101 a) Polyurethanschaum und die angrenzende Trägerschicht (101b, 101c) einen geschlossenzelligen vernetzten Polyethylen-Schaumstoff umfasst.

12. Uhrenträger (17) nach einem der Ansprüche 5 bis 11, wobei die formstabile Scheibe (113) Kunststoff, Metall, Karton und/oder Holz umfasst.

13. Uhrenträger (17) nach Anspruch 12, wobei die formstabile Scheibe (113) Polymethylmethacrylat umfasst.

14. Uhrenbeweger (1) umfassend
- einen ersten Aufnahmezylinder (3), der um seine Längsachse drehbar gelagert ist,
- eine Anzahl zweiter Aufnahmezylinder (5), die jeweils um ihre Längsachse drehbar geführt sind,
- eine Anzahl dritter Aufnahmezylinder (7), die jeweils um ihre Längsachse drehbar geführt sind,
- zumindest ein Gehäusebauteil (9) mit einer im Wesentlichen kreisrunden Öffnung (11), das den ersten Aufnahmezylinder (3) und die zweiten und dritten Aufnahmezylinder (5, 7) aufnimmt, und
- zumindest einen Uhrenträger (17) nach einem der Ansprüche 1 bis 13.

15. Verfahren zum Aufziehen von mechanischen Automatikuhren unter Verwendung eines Uhrenträgers (17) nach einem der Ansprüche 1 bis 13 und des Uhrenbewegers (1) nach Anspruch 14, umfassend die Schritte:
a) Befestigen zumindest einer mechanischen Automatikuhr auf einem Uhrenträger (17) nach einem der Ansprüche 1 bis 13,
b) Einsetzen des Uhrenträgers (17) mit der darauf befestigten mechanischen Automatikuhr in einen ersten, zweiten oder dritten Aufnahmezylinder (3, 5, 7) des Uhrenbewegers (1), indem zunächst der Uhrenträger (17) so zusammengedrückt wird, dass das Einsetzen des Uhrenträgers (17) ermöglicht wird, und dann der Uhrenträger (17) freigegeben wird, so dass durch seine Viskoelastizität die Umfangsfläche (105) des Uhrenträgers (17) mit der Beschichtung (111) zumindest teilweise an die Innenflächen der Aufnahmezylinder (3, 5, 7) angelegt wird, und
c) Antreiben des ersten Aufnahmezylinders (3) oder der dritten Aufnahmezylinder (7), so dass die Aufnahmezylinder (3, 5, 7) in eine Drehbewegung versetzt werden,
wobei durch die Drehbewegung der Aufnahmezylinder (3, 5, 7) die zumindest eine mechanische Automatikuhr aufgezogen wird.
